# EUROPÄISCHE PATENTSCHRIFT

(11) **EP 0 587 600 B1**
(45) Veröffentlichungstag und Bekanntmachung des Hinweises auf die Patenterteilung: **11.09.1996**
(21) Anmeldenummer: 92910406.5
(22) Anmeldetag: 19.05.1992
(51) Int. Cl.: B26B 19/10, B26B 19/38

(54) **ELEKTRISCHER RASIERAPPARAT**
ELECTRIC SHAVER
RASOIR ELECTRIQUE

(30) Priorität: 03.06.1991 DE 4117990
(43) Veröffentlichungstag der Anmeldung: 23.03.1994
(73) Patentinhaber: Braun Aktiengesellschaft, 60326 Frankfurt am Main (DE)
(72) Erfinder: WETZEL, Matthias, D-60318 Frankfurt am Main (DE); OPRACH, Klaus, D-65824 Schwalbach (DE); TEWES, Bernd, D-65207 Wiesbaden-Medenbach (DE); EICHHORN, Reinhold, D-65510 Idstein-Kroeftel (DE); DÜRR, Helmut, D-60486 Frankfurt am Main (DE)
(86) Internationale Anmeldenummer: EP9201104
(87) Internationale Veröffentlichungsnummer: WO9221486

(56) Entgegenhaltungen:
- DE-A- 2 343 116
- DE-A- 3 509 184
- DE-B- 2 843 947
- LU-A- 59 082

## Beschreibung

Die Erfindung bezieht sich auf einen elektrischen Rasierapparat mit wenigstens einem an einem Gehäuse angeordneten Kurzhaarschneidsystem und wenigstens einem am Gehäuse verschiebbar gelagerten Betätigungsschalter zur vertikalen Verstellung eines Langhaarschneiders in Richtung des Kurzhaarschneidsystems von einer "Aus"-Stellung in mindestens eine Betriebsstellung.

Es ist bereits ein elektrischer Rasierapparat mit an einem Gehäuse angeordneten Kurzhaarschneidsystem und wenigstens einem am Gehäuse verschiebbar gelagerten Betätigungsschalter bekannt (DE-A-28 43 947), der zur vertikalen Verstellung des Langhaarschneiders in Richtung des Kurzhaarschneidsystems von einer "Aus"-Stellung in Richtung des Kurzhaarschneidsystems in eine Betriebsstellung dient, die einer Gebrauchsstellung entspricht. In jeder Stellung ist der Langhaarschneider gegenüber dem Gehäuse des Rasierapparats festgestellt, so daß der Langhaarschneider während der Rasur nur über den Betätigungsschalter in eine andere Gebrauchsstellung, beispielsweise in eine "Trimm"-Stellung, bringbar ist, in der dann der Langhaarschneider erneut arretiert ist, so daß er während des Arbeitseinsatzes seine Lage nicht verändern kann.

Aus der DE-A-2 343 116 ist ein elektrischer Rasierapparat bekannt, mit einem am Gehäuse angeordneten Kurzhaarschneidsystem und einem in vertikaler Richtung verschiebbaren Langhaarschneider, der mittels einer in am Schieber des Langhaarschneiders vorgesehenen Vertiefungen einrastenden Haltefeder sowohl in der Schaltstellung "Aus" als auch in einer oberhalb der Kontur des Kurzhaarschneiders vorgesehenen Gebrauchsstellung derart arretierbar ist, daß eine gesicherte Benutzung des Langhaarschneiders in der vorgegebenen Gebrauchsstellung gegeben ist. Eine gleichzeitige Nutzung von Kurzhaarschneidsystem und Langhaarschneider zum Schneiden von kurzen und langen Haaren ist unter Berücksichtigung der angegebenen Extremstellung des Langhaarschneiders zum Kurzhaarschneidsystem mit diesem bekannten Rasierapparat ausgeschlossen.

Aufgabe der Erfindung ist es, einen elektrischen Rasierapparat der eingangs genannten Art mit zwei Schneidsystemen derart auszubilden, daß beide Schneidsysteme in wenigsten einer Betriebsstellung gleichzeitig optimal zum Einsatz gebracht werden können.

Gelöst wird die Aufgabe erfindungsgemäß dadurch, daß in wenigstens einer Betriebsstellung der Langhaarschneider in vertikaler Richtung federnd gelagert ist. Hierdurch wird auf einfache Weise sichergestellt, daß der Langhaarschneider stets mit einem optimalen Winkel auf der Hautoberfläche anliegt und die langen Haare für die Rasur erfaßt, die von dem Kurzhaarschneidsystem nicht erfaßt werden bzw. nicht erfaßt werden können. Wird beispielsweise bei der Rasur die Lage des Rasierapparats gegenüber der Hautoberfläche verändert und dadurch auch die Anlagefläche der Hautoberfläche mit Bezug auf das Kurz- und Langhaarschneidsystem, so wird automatisch der Langhaarschneider entsprechend angepaßt und dadurch sichergestellt, daß beide Schneidsysteme optimal an der Hautoberfläche anliegen. Hierdurch wird die Rasierleistung wesentlich verbessert und die Aggressivität des Langhaarschneidsystems gleichzeitig vermindert, so daß Hautrötungen bzw. Verletzungen herabgesetzt werden können. Der Langhaarschneider bleibt hierdurch nicht an Hautfalten oder Gesichtskonturen, beispielsweise am Kieferknochen, hängen. Das Gleitverhalten des Langhaarschneiders an der Hautoberfläche wird dadurch angenehmer, d.h. verbessert.

Eine zusätzliche Möglichkeit ist gemäß einer Weiterbildung der erfindungsgemäßen Vorrichtung, daß zwischen Betätigungsschalter und Langhaarschneider eine Feder vorgesehen ist, die den Langhaarschneider in einer gegen den Druck der Feder nachgiebigen Gebrauchsstellung hält.

In weiterer Ausgestaltung der Erfindung ist es vorteilhaft, daß der Langhaarschneider auf einem im Gehäuse vorgesehenen Schieber angeordnet ist, der über den Betätigungsschalter verstellbar ist.

Gemäß einer bevorzugten Ausführungsform der erfindungsgemäßen Lösung ist schließlich vorgesehen, daß eine den Langhaarschneider aufnehmende Platte über ein oder mehrere Führungsteile auf dem Schieber verstellbar gelagert ist, der über den Betätigungsschalter in verschiedene Positionen verstellbar ist. Über die den Langhaarschneider aufnehmende Platte läßt sich der Langhaarschneider ohne weiteres in die gewünschte Gebrauchsstellung verschieben, in der er dann aufgrund seiner federnden Lagerung ohne weiteres der Hautkontur folgt.

Von besonderer Bedeutung ist für die vorliegende Erfindung, daß eine oder mehrere Federn auf Führungsstiften angeordnet sind, die sich einenends gegen die Platte und anderenends auf ein auf dem Schieber vorgesehenes Widerlager abstützen. Hierdurch wird eine einwandfreie Funktion des Langhaarschneiders gewährleistet, ohne daß ein Verkannten zu befürchten ist.

Im Zusammenhang mit der Anordnung des Langhaarschneiders und der Platte ist es von Vorteil, daß die Platte ein Hakenteil aufweist, über das die Platte in einer Endlagestellung gesichert ist.

Vorteilhaft ist es ferner, daß die Platte zwei mit Abstand zueinander angeordnete Hakenteile aufweist, die mit Gleitflächen ausgerüstet sind, die beim Einschiebvorgang der Platte in den Schieber gegen an dem Schieber vorgesehene Gleitflächen zur Anlage bringbar sind und dadurch die Haken soweit auseinanderbiegen, daß die Platte in eine Arretierungsposition verstellbar ist. Auf diese Weise wird der Langhaarschneider in einer Richtung am Schieber festgelegt.

Außerdem ist es vorteilhaft, daß zwischen den beiden an der Platte und dem Schieber vorgesehenen Widerlagern und einer Kante ein Abstand vorgesehen ist, so daß in der Schwimmstellung des Langhaarschneiders dieser in diesem Bereich auf- und abwärts bewegt werden kann.

In weiterer Ausgestaltung der Erfindung ist es vorteilhaft, daß die den Langhaarschneider aufnehmende Platte in mindestens einer Stellung in der Auf- und Abwärtsbewegung über eine die federnde Lagerung blockierende Sperre verriegelbar ist, die mit ihrer oberen Kante gegen eine untere Kante der Platte anlegbar ist, z.B. für die "Trimm"-Stellung.

Ferner ist es vorteilhaft, daß die Sperre an dem unteren Teil des Schiebers befestigt ist.

Eine zusätzliche Möglichkeit gemäß einer Weiterbildung der erfindungsgemäßen Vorrichtung besteht darin, daß der Langhaarschneider durch den Betätigungsschalter in eine "Trimm"-Position verschiebbar ist und dabei die Sperre an einer in einem Schlitz vorgesehenen Schräge einer Gehäusewand entlangfährt, so daß die Sperre in eine Rastposition bewegt wird, in der die Sperre gegen die untere Kante der Platte anliegt und dadurch eine Abwärtsbewegung des Langhaarschneiders verhindert, wobei bei einer Verstellung aus der "Trimm"-Position automatisch eine Entriegelung des Langhaarschneiders erfolgt.

Nach einer weiteren Ausführungsform der Erfindung ist es vorteilhaft, daß der Langhaarschneider auf einer Achse schwenkbar angeordnet ist, die in Seltenteilen des Schiebers sowie des Gehäuses aufgenommen ist. Hierdurch ist eine stufenlose Anpassung des Anstellwinkels des Langhaarschneiders möglich.

Ferner ist es vorteilhaft, daß der verschwenkbare Langhaarschneider über eine Steuervorrichtung in Abhängigkeit des Stellwegs des Betätigungsschalters in seiner Lage veränderbar ist und daß die Steuervorrichtung aus einer Steuerstange besteht, die mit ihrem einen Ende an einen Stellteil des Langhaarschneiders und mit ihrem anderen Ende mit einer Kulissenführung in Wirkverbindung steht.

Besonders vorteilhaft ist es ferner, daß die Kulissenführung unter anderem aus einer Steuerscheibe besteht, die über einen Bolzen mit dem unteren Ende der Steuerstange gelenkig verbunden ist, die durch ihre am oberen Ende befestigten Gelenkbolzen mit einer Walze des Langhaarschneiders wirkungsmäßig verbunden ist, so daß bei einer Verstellung des Schiebers und somit der Steuerstange nach oben, die Walze mit Bezug auf die Längsmittelebene des Rasierapparats zwischen 0° und 120° nach unten gedreht wird. Vorteilhaft ist es auch, daß die Kulissenführung aus einer Steuerscheibe und aus drei schlitzförmigen Kurvenabschnitten besteht, wobei zwei schlitzförmige Kurvenabschnitte geradlinig ausgebildet und horizontal versetzt zueinander angeordnet sind und über den dritten, schräg verlaufenden, schlitzförmigen Kurvenabschnitt miteinander verbunden sind. Ferner ist es vorteilhaft, daß der schräg verlaufende Kurvenabschnitt der Kulissenführung derart gekrümmt ist, daß der Langhaarschneider bei Aufund Abwärtsbewegung in einem Winkelbereich ständig in die eine oder andere Richtung gedreht wird. Dadurch erhält man eine optimale Anpassung des Anstellwinkels des Langhaarschneiders.

Hierzu ist es vorteilhaft, daß die Steuerscheibe einerseits über einen Bolzen mit der Steuerstange und andererseits über einen Führungsbolzen in der in einer am Gehäuse bzw. an einem Seitenteil des Gehäuses vorgesehenen schlitzförmigen Kurvenabschnitt verschiebbar aufgenommen ist und daß die Steuerscheibe ferner über einen Bolzen in einem Seitenteil des Schiebers drehbar gelagert ist. Hierdurch wird automatisch und auf einfache Weise bei Verstellung des Betätigungsschalters und des zugehörigen Schiebers auch eine Verstellung des Langhaarschneiders in die richtige Gebrauchs- oder auch "Aus"-Stellung bzw. Transportstellung herbeigeführt.

Gemäß einer besonderen Ausgestaltung ist schließlich vorgesehen, daß der Betätigungsschalter mit einer Schalterplatte gekoppelt ist, die über eine Sperrvorrichtung in mindestens einer Stellung feststellbar ist und daß die Sperrvorrichtung als Sperrscheibe ausgebildet ist, die über einen Zapfen mit der Schalterplatte gelenkig verbunden und über einen zweiten Zapfen in einer im Gehäuse vorgesehenen schlitzförmigen, kurvenförmigen Kulisse derart geführt ist, daß bei einer Verstellung der Schalterplatte die Sperrscheibe über die Kulisse eine Drehbewegung ausführt, in der "Aus-Stellung des Schaltschiebers den Langhaarschneider feststellt und in einer weiteren Stellung den Langhaarschneider freigibt.

Eine andere Ausführungsform ist gemäß einer Weiterbildung der erfindungsgemäßen Vorrichtung, daß der Langhaarschneider auf einem im Gehäuse verstellbar gelagerten Schieber angeordnet ist, der sich über eine als Bügelfeder ausgebildete Feder gegenüber dem Gehäuse federnd abstützt, die in einer Lage den Langhaarschneider nach oben und nach Überschreiten einer Totpunktlage nach unten verschiebt und daß die Feder einenends auf einem Bolzen des Gehäuses befestigt ist, sich anderenends in einer in dem Schieber vorgesehenen Vertiefung abstützt und in dieser abrollt, wobei in einer unteren Stellung des Schiebers dieser durch ein federelastisches Feststellelement feststellbar ist.

Bei einer anderen Ausführungsform ist es vorteilhaft, daß auf dem Schieber ein dem Langhaarschneider aufnehmender Langhaarschneidekopf federnd angeordnet ist und der Langhaarschneidekopf mittels federelastischer Verriegelungshaken mit dem Schieber gekoppelt ist.

In den Figuren ist die Erfindung an einer Ausführungsform beispielsweise dargestellt. Es zeigt:
- Figur 1: eine Vorderansicht eines Rasierapparats mit einem Scherkopf, einem Langhaarschneidsystem, einem Betätigungsschalter und einem Ein- und Ausschalter,
- Figur 2: eine Seitenansicht des Rasierapparats gemäß Figur 1,
- Figur 3: eine Explosionsdarstellung des Rasierapparats mit einem Langhaarschneider,
- Figur 4: eine Schnittdarstellung entlang der Linie A - B gemäß Figur 2,
- Figur 5: ein weiteres Ausführungsbeispiel eines verstellbar und zusätzlich verschwenkbar sowie bewegbar gelagerten Langhaarschneiders, wobei diese Stellung des Langhaarschneiders die "Aus"-Stellung andeutet,
- Figur 6: den Langhaarschneider gemäß Figur 5 in der unteren Betriebsstellung seiner "Kombi"-Stellung,
- Figur 7: den Langhaarschneider gemäß Figur 5 in der oberen Betriebsstellung seiner "Kombi"-Stellung,
- Figur 8: den Langhaarschneiders gemäß Figur 5 in seiner "Trimm"-Stellung,
- Figur 9: den Langhaarschneider gemäß Figur 5 in einer Explosionsdarstellung,
- Figur 10: ein weiteres Ausführungsbeispiel eines bewegbar gelagerten Langhaarschneiders, wobei diese Stellung des Langhaarschneiders die "Aus-Stellung andeutet,
- Figur 11: den bewegbar gelagerten Langhaarschneider gemäß Figur 10 in seiner Betriebsstellung,
- Figur 12: den bewegbar gelagerten Langhaarschneider, wobei der obere Teil des Langhaarschneiders schwimmend auf dem Schieber gelagert ist.

Figur 1 zeigt einen elektrischen Rasierapparat mit einem Gehäuse 1 und einem Kurzhaarschneidsystem 2 sowie einem auf der Frontseite 3 des Gehäuses 1 verschiebbar angeordneten, ersten Betätigungsschalter 9 mit einem zugeordneten Langhaarschneidsystem 4.

Das Langhaarschneidsystem 4 besteht aus einem Schieber 15 und einem in diesem verschiebbar gelagerten Langhaarschneider 4'. Der Schieber 15 ist auf der Vorderseite des Gehäuses 1 hinter der Gehäusewand 8 verschiebbar aufgenommen.

Das Langhaarschneidsystem 4 weist eine T-förmig ausgebildete Platte 40 auf. Die Platte 40 des Langhaarschneidsystems 4 ist durch die beiden, mit Abstand zueinander angeordneten Führungsteile 22 geführt. Hierzu weist der Langhaarschneider 4' an seiner Vorderseite zwei mit Abstand zueinander angeordnete Führungselemente 31 mit je einer Führungsnut 32 auf, in der je ein Führungsteil 22 verschiebbar aufgenommen ist. Die beiden Führungsteile 22 sind an einer Platte 40 des Langhaarschneidsystems 4 fest angeordnet.

Außerdem ist die sich nach unten erstreckende, länglich ausgebildete Platte 40 in einer Langlochöffnung 24 sowie einer rechteckförmigen Öffnung 30 höhenbeweglich aufgenommen. Die Langlochöffnung 24 sowie die Öffnung 30 befinden sich in dem Schieber 15, der auf der Vorderseite des Gehäuses 1 verschiebbar gelagert ist.

Zwischen einer oberen Kante 33 der Platte 40 und einer unteren Kante 34 befindet sich je eine, auf einem Führungsstift 35 angeordnete Feder 36. Das obere Ende jedes Führungsstifts 35 ist mit dem rechten und linken Führungselement 31 fest verbunden und das untere Ende in je einer, im dem Schieber 15 vorgesehenen Bohrung 29 verschiebar aufgenommen. Wird in der "Kombi"-Stellung (vergl. auch Figur 7) von ober her Druck auf den Langhaarschneider 4' ausgeübt, so kann sich der Langhaarschneider 4' nach unten bewegen bzw. wegtauchen und sich dadurch der Hautkontur einer Person optimal anpassen, da sich der Anstellwinkel des Langhaarschneiders 4' der Außenkontur fortlaufend anpaßt.

Der Antrieb des Langhaarschneiders 4' erfolgt über den in der Zeichnung nicht dargestellten Elektromotor und einer Schwingbrücke, von der in der Zeichnung die einen Schlitz 41 aufweisende Schwingbrücke 39 dargestellt ist. Ein an der Platte 40 schwenkbar gelagerter Schwinghebel 37, der einerseits über einen Mitnehmer 38 mit der Schneidklinge des Langhaarschneiders 4'und andererseits über einen in den Schlitz 41 eingreifenden Stift 128 mit dem Antriebsteil 39 gekoppelt ist, überträgt die oszillierende Schwingbewegung der Schwingbrücke auf die Schneidklinge.

Der Betätigungsschalter 9, durch den das Langhaarschneidsystem 4 zwischen drei Schaltpositionen "1" bis "3" verstellt werden kann, ist auf der Gehäusewand 8 des Rasierapparats verschiebbar angeordnet.

Die Schaltposition "1" entspricht einer "Aus"-Stellung und die Schaltposition "2" einer "Kombi"-Position, in der der Langhaarschneider 4' federnd gelagert ist und bei Druckausübung auf den Langhaarschneider 4' nach unten wegtauchen kann.

Die Schaltposition "3" entspricht einer "Trimm"-Position, in der das Langhaarschneidsystem 4, wie nachstehend noch weiter erläutert wird, festgestellt ist.

Mit einem weiteren Betätigungsschalter 9' wird der lediglich das Kurzhaarschneidsystem 2 des Rasierapparats von einer "Aus"-Stellung (Aus) in eine Betriebsstellung (Ein) gebracht.

Wie aus Figur 3 ferner hervorgeht, ist der Betätigungsschalter 9 an seiner Unterseite mit einem Führungselement 6 versehen, das in einer in der Gehäusewand 8 vorgesehenen Langlochöffnung 7 in die Positionen "1,2,3" verstellbar ist.

Der Betätigungsschalter 9 ist über das Führungselement 6 und über Verbindungstifte mit einer Schalterplatte 10 verbunden, die an ihrem oberen Ende ein abgewinkeltes Stellteil 11 mit einer Kulisse 50 zur Aufnahme eines Mitnehmerstiftes 52 aufweist. Der Mitnehmerstift 52 gehört zu einem Koppelgetriebe 12.

Wie aus Figur 3 ferner hervorgeht, wird der Langhaarschneider 4' mittels der beiden Federn 36 nach oben gedrückt. Die Aufwärtsbewegung des Langhaarschneiders 4' wird durch zwei seitlich an der Platte 40 angeordnete Haken 27 begrenzt, die die an dem Schieber 15 vorgesehenen Vorsprünge 28 untergreifen.

Die an der Platte 40 angeordneten Haken 27 sind mit Gleitflächen ausgerüstet, die beim Einschiebvorgang der Platte 40 in den Schieber gegen an dem Schieber 15 vorgesehene Gleitflächen zur Anlage bringbar sind und dadurch die Haken 27 soweit auseinanderbiegen, daß die Platte 40 in eine Halteposition verstellbar ist.

Die Abwärtsbewegung des Langhaarschneiders 4' wird bei Anlage der Widerlager 124 des Schiebers 40 gegen die Kante 34 begrenzt, die an dem Schieber 15 vorgesehen Ist. Zwischen dem Widerlager 124 des Schiebers 40 und der Kante 34 ist ein Abstand bis zu 10 mm vorgesehen, so daß sich der Langhaarschneider 4' in der Schwimmstellung in diesem Bereich auf- und abwärts bewegen kann.

In den Schaltpositionen "1", "2" und "3" ist der Schaltschieber 9 mittels Rastbolzen 16 festsetzbar, die von einer Noppen 127 aufweisenden Gabel 17 der Schalterplatte 10 übergriffen werden.

In der Schaltposition "3", die der "Trimm"-Position entspricht, wird der Langhaarschneider 4' bzw. die Platte 40 durch eine Sperre 18 gegenüber dem unteren Teil 4'' des Schiebers 15 festgesotzt. Hierzu liegt die Sperre 18 mit ihrer oberen Kante 18' gegen eine untere Kante 40' der Platte 40 an. Die Sperre 18 ist an dem unteren Teil 4'' des Schiebers 15 befestigt und federnd ausgebildet (vergl. Figur 4). Wird das Langhaarschneidsystem 4 durch den Betätigungsschalter 9 in die "Trimm"-Position verschoben, dann fährt die Sperre 18 an einer im Schlitz 19 vorgesehenen Schräge 20 entlang, so daß die Sperre 18 in die Rastposition gemäß Figur 3 bewegt wird, in der die Sperre 18 gegen die untere Kante 40' der Platte 40 anliegt und dadurch eine Abwärtsbewegung des Langhaarschneiders 4' verhindert. Der Schlitz 19 ist in einer Gehäusewand 126 des Gehäuses 1 vorgesehen. Das Lösen der Sperre 18 erfolgt auf umgekehrte Weise.

In den Figuren 5 bis 9 ist ein weiteres Ausführungsbeispiel eines Rasierapparats mit einem Langhaarschneider 4' dargestellt, der mit Hilfe des Betätigungsschalters 9 einstellbar ist.

Wie aus der Explosionsdarstellung Figur 9 hervorgeht, ist auf der Gehäusewand 8 der Betätigungsschalter 9 verschiebbar angeordnet, der über einen Mitnehmer 75 mit einer in der Schalterplatte 10 vorgesehenen Öffnung 76 wirkungsmäßig verbunden ist, so daß über den Betätigungsschalter 9 die Schalterplatte 10 in die Positionen "1" bis "3" verstellt werden kann.

Wie aus Figur 9 ferner hervorgeht wird der Schaltschieber 15 sowohl durch einen in dem Schaltschieber 15 vorgesehenen Schlitz 77, in den ein am Gehäuse 1 angeordneter Zapfen 78 eingreift als auch über mindestens einen in einem Seltenteil 55 des Schaltschiebers 15 vorgesehenen Schlitz 79 geführt, in den ein Führungselement 80 eingreift, das in einem Seitenteil 67 des Gehäuses 1 vorgesehen ist.

Die Schalterplatte 10 ist über zwei herausstehende Zapfen 81,82 geführt. Der Zapfen 81 ist in einem Schlitz 84 und der Zapfen 82 in einem Schlitz 85 höhenbeweglich geführt. Nach diesem Ausführungsbeispiel übernimmt die Schalterplatte 10 zwei Funktionen. Sie wird einmal als Grundschieber und gleichzeitig als Schalterplatte eingesetzt. Nach diesem Ausführungbeispiel federt der Langhaarschneider 4' gegenüber der Schalterplatte 10 ab. Der Langhaarschneider 4' ist gemäß Figur 9 gegenüber dem Schaltschieber 15 nicht höhenbeweglich verstellbar gelagert.

Der in dem Gehäuse 1 verschiebbar gelagerte Schaltschieber 10 ist über eine Rastvorrichtung 86 in den Positionen "1" bis "3" gemäß dem ersten Ausführungsbeispiel festsetzbar. Die Rastvorrichtung 86 besteht aus zwei gabelförmig ausgebildeten Rasthaken 87, die in zwei untere, gegenüberliegende Vertiefungen 88, zwei darüberliegende, mittlere Vertiefungen 89 oder zwei obere Vertiefungen 90 der Rastvorrichtung 86 einrastbar sind. Die unteren Vertiefungen 88 dienen der Festsetzung des Betätigungsschalters 9 in der "Aus"-Stellung, die mittleren Vertiefungen 89 der Festsetzung des Betätigungsschalters 9 in der "Kombi"-Stellung und die oberen Vertiefungen 90 der Festsetzung des Betätigungsschalters 9 in der "Trimm"-Stellung. Die einzelnen Vertiefungen 88 bis 90 sind auf Leisten 91 angeordnet.

Der Betätigungsschalter 9 dient zur Verstellung und zur Arretierung des Langhaarschneiders 4'. Hierzu steht der Betätigungsschalter 9 mit einer Sperrvorrichtung, die als Sperrscheibe 92 ausgebildet ist in Verbindung. Die Sperrscheibe 92 ist über einen Zapfen 83 mit dem Schalterplatte 10 gelenkig verbunden und über einen zweiten Zapfen 94 in einer im Gehäuse 1 vorgesehenen schlitz- und kurvenförmigen Kulisse 95 derart geführt, daß bei einer Verstellung der Schalterplatte 10 die Sperrscheibe 92 über die Kulisse 95 eine Drehbewegung ausführt. In der "Aus"-Stellung weist die Sperrscheibe die in Figur 9 dargestellte vertikale Position auf, in der der Langhaarschneider 4' blockiert ist.

Wird der Schaltschieber in die Position "2" d.h. in die "Kombi"-Stellung verschwenkt, so nimmt die Sperrscheibe 92 die in punktierten Linien angedeutete horizontale Lage, gemäß Figur 9, ein.

Wird der Betätigungsschalter 9 weiter nach oben in die "Trimm"-Stellung bewegt, so schlägt die nummehr gedrehte und dadurch vertikal verlaufende Sperrscheibe 92 gegen eine im Schieber 15 angeordnete, mit bezug auf den Schieber 15 horizontal verlaufende Rippe 98 an und blockiert eine weitere Abwärtsbewegung des Langhaarschneiders 4'.

In der "Kombi"-Stellung kann der Langhaarschneider 4' wegtauchen, um sich auf optimale Weise der Gesichtskontur anzupassen, ganz gleich wie der Rasierapparat an der Hautoberfläche entlanggeführt wird. Durch die schwimmende Anordnung des Langhaarschneiders 4' wird sichergestellt, daß dieser stets unter einem günstigen Schneidwinkel anliegt, stets im Eingriff ist und sich fortlaufend der Hautoberfläche anpaßt.

In der "Kombi"-Stellung läßt die Sperrvorrichtung 92 einen Hub von ca. 3 bis 6 mm zu.

Eine auf einem Stift 96 angeordnete Feder 97 zur Verstellung des Langhaarschneiders 4' wird bei Verstellung der Sperrscheibe 92 aus der "Aus"-Position in die "Kombi"-Position durch die Sperrscheibe 92 unterstützt, so daß die Feder 97 nicht die ganze Kraft zur Verstellung des Langhaarschneiders 4' alleine aufbringen muß.

Der in Figur 5 dargestellte Rasierapparat befindet sich in seiner untersten Stellung, die der "Aus"-Stellung bzw. einer "Transport"-Stellung entspricht, in der der Langhaarschneider 4' ganz nach unten gekippt ist.

Das Drehen des Langhaarschneiders 4' wird dadurch erreicht, daß nach diesem Ausführungsbeispiel der Rasierappart mit einem in Figur 5 und 9 dargestellten Steuersystem ausgestattet ist.

Wie aus Figur 5 und 9 hervorgeht besteht das Steuersystem aus einer Steuerscheibe 61, die mittels eines Bolzens 63 in einer Lagerstelle 63' in dem Langhaarschneidsystem 4 drehbar gelagert ist. Der Bolzen 63 ist ferner in einer Bohrung 64 der Steuerscheibe 61 aufgenommen. Ferner ist an der Steuerscheibe 61 ein Führungsbolzen 65 befestigt, der in einer am Gehäuse 1 bzw. an dem Seltenteil 67 vorgesehenen Kulissenführung 66 verschiebbar aufgenommen ist.

Wird der Schieber 15 nach oben verstellt, so wird über die Kulissenführung 66 eine Drehbewegung auf die Steuerscheibe 61 übertragen. Die Steuerscheibe 61 ist ferner über einen Bolzen 62 mit dem unteren Ende einer Steuerstange 74 gelenkig verbunden, die ihrerseits durch ihren am oberen Ende befestigten Gelenkbolzen 69 mit einer Walze 70 des Langhaarschneiders 4' wirkungsmäßig verbunden ist, so daß bei einer Verstellung des Schiebers 15 und somit der Steuerstange 74 nach oben die Walze 70 mit Bezug auf die Zeichnung im Uhrzeigerdrehsinn nach unten bis zu 120° gedreht wird (vergl. Figur 5 und 9).

Die Walze 70 des Langhaarschneiders 4' ist beiderseits über zwei Zapfen 71 in Bohrungen 72 drehbar aufgenommen, die in Seitenteilen 55 des Schiebers 15 vorgesehen sind.

Die einzelnen Stellungen des Langhaarschneiders 4' erhält man durch den kurvenförmigen Verlauf der Kulissenführung 66. Die Kulissenführung 66 besteht aus drei Kurvenabschnitten 66' ,66'' und 66'''. Die beiden Kurvenabschnitte 66' ,66''' sind geradlinig ausgebildet und horizontal derart versetzt zueinander angeordnet, daß der Langhaarschneider 4' bis zu 90° über die Steuerstange 74 gedreht werden kann. Die beiden Kurvenabschnitte 66' ,66''' sind über einen schräg verlaufenden Kurvenabschnitt 66'' miteinander verbunden. Der Abstand der beiden Kurvenabschnitte 66' und 66''' beeinflußt den Stellbereich des Langhaarschneiders 4'. An dem oberen Kurvenabschnitt 66''' kann sich ein weiterer Kurvenabschnitt anschließen, um in der obersten Stellung, die der "Trimm"-Stellung des Langhaarschneiders 4' entspricht, eine zusätzliche Verstellmöglichkeit zu haben und dadurch den Angriffswinkel des Langhaarschneiders 4' mit Bezug auf die Hautoberfläche vergrößern oder verkleinern zu können.

In den Figuren 5 bis 8 sind die einzelnen Stellungen der Walze 70 und des zugehörigen Langhaarschneiders 4' dargestellt.

Figur 5 zeigt die unterste Stellung des Schiebers 15, In der der Langhaarschneider 4' ganz nach unten gedreht ist. Diese Stellung entspricht auch der "Aus"-Stellung (Position "1").

In den Figuren 6 und 7 befindet sich der Langhaarschneider 4' in einer "Kombi"-Stellung bzw. Schwimmstellung, wobei Figur 6 die untere und Figur 7 die obere Stellung des Langhaarschneiders 4' in der "Kombi"-Stellung wiedergibt. In der "Kombi"-Stellung verläuft die Sperrscheibe 92 horizontal und läßt eine Auf- und Abwärtsbewegung des Langhaarschnelders 4' gegen die Wirkung der Feder 97 zu, die sich auf dem Stift 96 zwischen der Rippe 98 und dem oberen Teil des Betätigungsschalters 9 abstützt.

Der Betätigungsschalter 9 ist hierzu (vergl. Figur 9) in einer in der Gehäusewand 8 vorgesehenen Langlochöffnung 7 geführt und in die Schalterplatte 10 eingeclipst, die in einer auf dem Schieber 15 vorgesehenen Führung 123 verschiebbar aufgenommen ist.

Wird gemäß Figur 6 und 7 in der "Floating"-Position bzw. in der Schwimmstellung Kraft auf den Langhaarschneider 4' ausgeübt, so wird dieser zwischen den beiden in Figur 6 und 7 dargestellten Stellungen auf- und abwärts bewegt. Bei diesem Vorgang verstellt sich der Langhaarschneider 4' auf Grund der Steuerstange 74 geringfügig, wobei der Winkel zwischen Tangente 99 und Mittellinie 100 des Langhaarschneiders 4' annähernd konstant bleibt.

In Figur 8 ist der Langhaarschneider 4' in seiner "Trimm"-Stellung dargestellt, in der er durch die Sperrscheibe 92 in seiner Stellbewegung nach unten blockiert ist.

In den Figuren 10 und 11 ist ein weiteres Ausführungsbeispiel eines Langhaarschneidsystems 4 dargestellt, wobei gleiche Teile des Rasierapparats mit gleichen Bezugszeichen gekennzeichnet sind.

Auf dem Gehäuse 1 ist in einer Schwalbenschwanzführung 101 der Schieber 15 eines in der Zeichnung nur teilweise dargestellten Rasierapparats höhenbeweglich geführt. Der Schieber 15 ist im oberen Bereich seitlich durch außen liegende Wangen 102 zusätzlich geführt.

Im oberen Bereich (vergl. Figur 11) stützt sich der Schieber 15 gegen eine Feder 103 ab, die als Bügelfeder ausgebildet ist. Die Feder 103 ist gemäß Figur 10 an ihrem rechten Ende mit einem Hakenteil 104 versehen, das auf einem hochstehenden Bolzen 105 angeordnet bzw. zwischen dem Bolzen 105 und einer dem Hakenteil 104 angepaßten Halterung 106 eingeklemmt ist. Das dem Hakenteil 104 gegenüber liegende Ende weist ebenfalls einen nach außen gewölbten Hakenteil 107 auf, der sich gegen eine dem Hakenteil 107 angepaßte Vertiefung 108 im Schieber 15 abstützt und bewirkt, daß der Schieber 15 mit einem Widerlager 110 nach oben gegen einen Anschlag 109 gedrückt wird und zwar so lange, bis der Scherkopf 2 bzw. das Langhaarschneidsystem 4 durch eine Gegenkraft nach unten gedrückt wird.

In der Stellung gemäß Figur 10 ist die Feder 103 über ihre Totpunktlage nach unten verstellt, so daß sie in dieser Position eine Stellkraft nach unten ausübt und den Schieber 15 in seine "Aus"-Position bringt. Wird der Schieber in die Stellung gemäß Figur 11 verschoben, so wird die Feder 103 über ihre Totpunktlage nach oben verschwenkt und derart vorgespannt, daß sie den Schieber 15 nach oben in eine Arbeitsposition verstellt.

Wie aus Figur 10 hervorgeht, weist der Schieber 15 im linken unteren Bereich ein Feststellelement 111 auf, das federelastisch ausgebildet ist und mit seinem unteren Ende gegen eine als Widerlager ausgebildete Schräge 112 anliegt. In dieser Stellung befindet sich das Gerät in einer "Aus"-Stellung bzw. in der Position "1", in der der Langhaarschneider 4' ebenfalls festgesetzt ist.

Wird gemäß Figur 11 der Betätigungsschalter 9 von der Position "1" in die Position "2" verschoben, so wird das Feststellelement 111 über eine sich an die Schräge 112 anschließende Rippe 113 geführt und dabei nach außen gebogen, bis das Feststellelement 111 nach Erreichen einer sich an die Rippe 113 anschließenden Vertiefung 114 zurückfedert und dadurch den Schieber 15 für eine Auf- und Abwärtsbewegung freigibt. Diese Stellung "2" entspricht der "Floating"- bzw. der Schwimmstellung des Langhaarschneiders 4'. In dieser Stellung kann sich der Langhaarschneider 4' zwischen 3 und 4 mm auf- und abwärts bewegen, wenn der Scherkopf gegen die Hautoberfläche anliegt und dadurch eine abwärtsgerichtete Kraft auf den Langhaarschneider 4' ausübt. Die Feder 103 bewirkt beim Rasiervorgang, daß der Langhaarschneider 4' stets nach oben gedrückt wird und dabei optimal gegen die Hautoberfläche anliegt.

Der Antrieb des Langhaarschneiders 4' gemäß Figur 10 erfolgt ebenfalls über den in der Zeichnung nicht dargestellten Elektromotor, der seinerseits über den Schwinghebel 37 und einen Mitnehmer 38 sowie einen in der Schwingbrücke 39 angeordeten Schlitz 41 den Langhaarschneider 4' in eine oszillierende Bewegung versetzt. Bei diesem Ausführungsbeispiel verändert sich die Antriebsgeschwindigkeit bzw. die Amplitude, mit der der Langhaarschneider 4' schwingt, geringfügig, wenn der Langhaarschneider 4' in der Position "2" auf- und abwärts bewegt wird, während in den beiden ersten Ausführungsbeispielen die Amplitude konstant bleibt. Im Ausführungsbeispiel gemäß Figur 10 und 11 wird der Schwinghebel 37, der über den Antriebsbolzen 115, der von einem Elektromotor angetrieben wird, in Abhängigkeit von dem Hub des Schiebers 15 mit einem Abstand A auf- und abwärts bewegt. Die Lage des Antriebsbolzens 115 wird sonach gegenüber dem Schwinghebel 37 nicht verändert.

Figur 12 zeigt ein viertes Ausführungsbeispiel eines verstellbar gelagerten Langhaarschneiders 4', wobei der obere Teil des Langhaarschneiders 4' gegenüber dem Schieber 15 getrennt ausgebildet und auch gegenüber diesem wegtauchen kann.

Der Langhaarschneider 4' ist gemäß Figur 12 in einem Langhaarschneidekopf 116 angeordnet, der mittels einer Führungslasche 121 in Führungselementen 117 des Schiebers 15 verschiebbar aufgenommen ist. Hierzu weist der Langhaarschneidekopf 116 und der Schieber 15 zur Aufnahme von zwei Führungsstiften 118 beiderseits Bohrungen 119 und 125 auf. Auf den Führungstiften 118 ist je eine Feder 120 angeordnet, die den Langhaarschneidekopf 116 stets nach oben drückt, wenn der in dieser Figur nicht dargestellte Betätigungsschalter 9 in seine "Kombi"- bzw. Schwimmstellung (Position "2") gebracht worden ist. Damit die Führungslasche 121 nicht ganz aus den Führungselementen 117 herausgeschoben wird, befinden sich beiderseits des Langhaarschneidekopfs 116 Verriegelungshaken 122, die in am Schieber 15 vorgesehene Rastelemente eingreifen. Die übrigen Bauteile stimmen im Prinzip mit den Bauteilen des dritten bzw. zweiten Ausführungsbeispiels überein, so daß nicht noch einmal auf diese eingegangen worden ist. Dieses Ausführungsbeispiel weicht von den vorhergehenden Ausführungsbeispielen nur darin ab, daß der Langhaarschneidekopf 116 getrennt ausgebildet ist und dennoch über einen, in der Zeichnung nicht dargestellten Zentralschalter gemeinsam mit dem Schieber 15 sowie dem Langhaarschneider 4' hochgeschoben werden kann und daß auch nach Hochschieben dieser Teile der Langhaarschneider 4' schwimmend gelagert bleibt, d.h. bei der Rasur nach unten wegtauchen kann, wenn auf den Langhaarschneider 4' ein entsprechender Druck ausgeübt wird.

In der "Trimm"-Stellung wird, wie bei den übrigen Ausführungsbeispielen, der Langhaarschneider 4' festgesetzt.

## Patentansprüche

1. Elektrischer Rasierapparat mit wenigstens einem an einem Gehäuse (1) angeordneten Kurzhaarschneidsystem (2) und wenigstens einem am Gehäuse (1) verschiebbar gelagerten Betätigungsschalter (9) zur vertikalen Verstellung eines Langhaarschneiders (4') in Richtung des Kurzhaarschneidsystems (2) von einer "Aus"-Stellung in mindestens eine Betriebsstellung, dadurch gekennzeichnet, daß in wenigstens einer Betriebsstellung der Langhaarschneider (4') in vertikaler Richtung federnd gelagert ist.

2. Rasierapparat nach Anspruch 1, dadurch gekennzeichnet, daß zwischen Betätigungsschalter (9) und Langhaarschneider (4') eine Feder (36) vorgesehen ist, die den Langhaarschneider (4') in einer gegen den Druck der Feder (36) nachgiebigen Gebrauchsstellung hält.

3. Rasierapparat nach Anspruch 1 oder 2, dadurch gekennzeichnet, daß der Langhaarschneider (4') auf einem im Gehäuse (1) vorgesehenen Schieber (15) angeordnet ist, der mittel- oder unmittelbar über den Betätigungsschalter (9) verstellbar ist.

4. Rasierapparat nach einem der vorhergehenden Ansprüche, dadurch gekennzeichnet, daß eine den Langhaarschneider (4') aufnehmende Platte (40) über ein oder mehrere Führungsteile (22) auf dem Schieber (15) verstellbar gelagert ist, der über den Betätigungsschalter (9) in verschiedene Positionen verstellbar ist.

5. Rasierapparat nach Anspruch 4, dadurch gekennzeichnet, daß eine oder mehrere Federn (36) auf Führungsstiften (35) angeordnet sind, die sich einenends gegen die Platte (40) und anderenends auf ein auf dem Schieber (15) vorgesehenes Widerlager abstützen.

6. Rasierapparat nach Anspruch 4 oder 5, dadurch gekennzeichnet, daß die Platte (40) zumindest ein Hakenteil (27) aufweist, über das die Platte (40) in einer Endlagestellung gesichert ist.

7. Rasierapparat nach Anspruch 6, dadurch gekennzeichnet, daß die Platte (40) zwei mit Abstand angeordnete Haken (27) aufweist, die mit Gleitflächen ausgerüstet sind, die beim Einschiebvorgang der Platte (40) in den Schieber (15) gegen an dem Schieber (15) vorgesehene Gleitflächen zur Anlage bringbar sind und dadurch die Haken soweit auseinanderbiegen, daß die Platte (40) in eine Arretierungsposition verstellbar ist.

8. Rasierapparat nach Anspruch 7, dadurch gekennzeichnet, daß zwischen den beiden an der Platte (40) und dem Schieber (15) vorgesehenen Widerlagern (124) und einer Kante (34) ein Abstand vorgesehen ist, so daß in der Schwimmstellung des Langhaarschneiders (4') dieser in diesem Bereich auf- und abwärts bewegt werden kann.

9. Rasierapparat nach einem der vorhergehenden Ansprüche, dadurch gekennzeichnet, daß die den Langhaarschneider (4') aufnehmende Platte (40) in mindestens einer Stellung in der Auf- und/oder Abwärtsbewegung über eine die federnde Lagerung blockierende Sperre (18) verriegelbar ist, die mit ihrer oberen Kante (18') gegen eine untere Kante (40') der Platte (40) anlegbar ist.

10. Rasierapparat nach Anspruch 9, dadurch gekennzeichnet, daß die Sperre (18) an dem unteren Teil (4'') des Schiebers (15) befestigt ist.

11. Rasierapparat nach Anspruch 9 oder 10, dadurch gekennzeichnet, daß der Langhaarschneider (4') durch den Betätigungsschalter (9) in eine "Trimm"-Position verschiebbar ist und dabei die Sperre (18) an einer in einem Schlitz (19) vorgesehenen Schräge (20) einer Gehäusewand (126) entlangfährt, so daß die Sperre (18) in eine Rastposition bewegt wird, in der die Sperre (18) gegen die untere Kante (40') der Platte (40) anliegt und dadurch eine Abwärtsbewegung des Langhaarschneiders (4') verhindert, wobei bei einer Verstellung aus der "Trimm"-Position automatisch eine Entriegelung des Langhaarschneiders (4') erfolgt.

12. Rasierapparat nach einem der vorhergehenden Ansprüche, dadurch gekennzeichnet, daß der Langhaarschneider (4') auf einer Achse schwenkbar angeordnet ist, die in Seitenteilen (55, 67) des Schiebers (15) sowie des Gehäuses (1) aufgenommen ist.

13. Rasierapparat nach Anspruch 12, dadurch gekennzeichnet, daß der verschwenkbare Langhaarschneider (4') über eine Steuervorrichtung in Abhängigkeit des Stellwegs des Betätigungsschalters (9) in seiner Lage veränderbar ist.

14. Rasierapparat nach Anspruch 13, dadurch gekennzeichnet, daß die Steuervorrichtung aus einer Steuerstange (74) besteht, die mit ihrem einen Ende an ein Stellteil des Langhaarschneiders (4') und mit ihrem anderen Ende an eine Kulissenführung (66) mittel- oder unmittelbar angeschlossen ist.

15. Rasierapparat nach Anspruch 14, dadurch gekennzeichnet, daß die Kulissenführung (66) zumindest aus einer Steuerscheibe (61) besteht, die über einen Bolzen (62) mit dem unteren Ende der Steuerstange (57) gelenkig verbunden, die mit ihren am oberen Ende befestigten Gelenkbolzen (69) mit einer Walze (70) des Langhaarschneiders (4') wirkungsmäßig verbunden ist, so daß bei einer Verstellung des Schiebers (15) und somit der Steuerstange (74) nach oben, die Walze (70) zwischen 0° und 120° nach unten gedreht wird.

16. Rasierapparat nach Anspruch 14, dadurch gekennzeichnet, daß die Kulissenführung (66) aus einer Steuerscheibe (61) und aus mindestens drei schlitzförmigen Kurvenabschnitten (66', 66'' und 66''') besteht, wobei die zwei schlitzförmigen Kurvenabschnitte (66', 66''') geradlinig ausgebildet und horizontal versetzt zueinander angeordnet sind und durch den dritten, schräg verlaufenden schlitzförmigen Kurvenabschnitt (66'') miteinander verbunden sind.

17. Rasierapparat nach Anspruch 16, dadurch gekennzeichnet, daß der schräg verlaufend Kurvenabschnitt (66''') mit Bezug auf die Längsmittelebene des Rasierapparates derart geneigt verläuft, daß die Walze (70) bzw. der Langhaarschneider (4) in einem Winkelbereich zwisch 0° und 120° verschwenkbar ist.

18. Rasierapparat nach Anspruch 16, dadurch gekennzeichnet, daß der schräg verlaufende Kurvenabschnitt (66''') der Kulissenführung (66) derart gekrümmt ist, daß der Langhaarschneider (4') bei Auf- und Abwärtsbewegung in einem Winkelbereich ständig in die eine oder andere Richtung gedreht wird.

19. Rasierapparat nach Anspruch 16, dadurch gekennzeichnet, daß die Steuerscheibe (61) einerseits über einen Bolzen (62) mit der Steuerstange (74) verbunden und andererseits über einen Führungsbolzen (65) in der in einer am Gehäuse (1) bzw. an einem Seitenteil (67) des Gehäuses (1) vorgesehenen schlitzförmigen Kurvenabschnitt (66' ,66'', 66''') verschiebbar aufgenommen ist.

20. Rasierapparat nach einem oder mehreren der Ansprüche 15 bis 19, dadurch gekennzeichnet, daß die Steuerscheibe (61) einerseits über einen Bolzen (63) in einem Seitenteil (55) des Gehäuses (1) drehbar aufgenommen ist.

21. Rasierapparat nach einem der vorhergehenden Ansprüche, dadurch gekennzeichnet, daß der Betätigungsschalter (9) mit einer Schalterplatte (10) gekoppelt ist, die über eine Sperrvorrichtung in mindestens einer Stellung feststellbar ist.

22. Rasierapparat nach Anspruch 21, dadurch gekennzeichnet, daß die Sperrvorrichtung als Sperrscheibe (92) ausgebildet ist, die über einen Zapfen (83) mit der Schalterplatte (10) gelenkig verbunden und über einen zweiten Zapfen (94) in einer im Gehäuse (1) vorgesehenen schlitz- und kurvenförmigen Kulisse (95) derart geführt ist, daß bei einer Verstellung der Schalterplatte (10) die Sperrscheibe (92) über die Kulisse (95) eine Drehbewegung ausführt, in der "Aus"-Stellung der Schalterplatte (10) den Langhaarschneider (4') feststellt und in einer weiteren Stellung den Langhaarschneider (4') freigibt.

23. Rasierapparat nach einem der vorhergehenden Ansprüche, dadurch gekennzeichnet, daß der Langhaarschneider (4') auf einem im Gehäuse (1) verstellbar gelagerten Schieber (15) angeordnet ist, der sich über eine als Bügelfeder ausgebildete Feder (103) gegenüber dem Gehäuse (1) federnd abstützt, die in einer Lage den Langhaarschneider (4') nach oben und nach Überschreiten einer Totpunktlage nach unten verschiebt.

24. Rasierapparat nach Anspruch 23, dadurch gekennzeichnet, daß die Feder (103) einenends auf einem Bolzen (105) des Gehäuses (1) befestigt ist, sich anderenends in einer in dem Schieber (15) vorgesehenen Vertiefung (108) abstützt und in dieser abrollt, wobei in einer unteren Stellung des Schiebers (15) dieser durch ein federelastisches Feststellelement (111) feststellbar ist.

25. Rasierapparat nach einem der vorhergehenden Ansprüche, dadurch gekennzeichnet, daß auf dem Schieber (15) ein den Langhaarschneider (4') aufnehmender Langhaarschneidekopf (116) federnd angeordnet ist.

26. Rasierapparat nach Anspruch 25, dadurch gekennzeichnet, daß der Langhaarschneidekopf (116) mittels federelastischer Verriegelungshaken (122) mit dem Schieber (15) gekoppelt ist.

## Claims

1. An electric shaving apparatus having at least one short-hair cutter assembly (2) arranged on a housing (1) and at least one control switch (9) slidably mounted on the housing (1) for vertically adjusting a long-hair trimmer (4') in the direction of the short-hair cutter assembly (2) from an "Off" position to at least one operating position, characterized in that the long-hair trimmer (4') is spring-mounted in vertical direction in at least one operating position.

2. The shaving apparatus as claimed in claim 1, characterized in that a spring (36) is provided between the control switch (9) and the long-hair trimmer (4'), maintaining the long-hair trimmer (4') in a position of use yielding to the pressure of the spring (36).

3. The shaving apparatus as claimed in claim 1 or claim 2, characterized in that the long-hair trimmer (4') is disposed on a slide means (15) provided in the housing (1) and adjustable by the control switch (9) by direct or indirect means.

4. The shaving apparatus as claimed in any one of the preceding claims, characterized in that a plate (40) receiving the long-hair trimmer (4') is adjustably mounted on the slide means (15) in one or several guiding members (22), the slide means being adjustable to various positions by means of the control switch (9).

5. The shaving apparatus as claimed in claim 4, characterized in that one or several springs (36) are arranged on guide pins (35), bearing with one end against the plate (40) and with another end against an abutment provided on the slide means (15).

6. The shaving apparatus as claimed in claim 4 or claim 5, characterized in that the plate (40) includes at least one hook member (27) securing the plate (40) in an end position.

7. The shaving apparatus as claimed in claim 6, characterized in that the plate (40) includes two relatively spaced hook members (27) provided with sliding surfaces suitable for abutting engagement with sliding surfaces provided on the slide means (15) as the plate (40) is inserted into the slide means (15), whereby the hook members are bent apart such as to enable the plate (40) to be adjusted to a holding position.

8. The shaving apparatus as claimed in claim 7, characterized in that a space is provided between the two abutments (124) on the plate (40) and on the slide means (15) and an edge (34), the space providing the range within which the long-hair trimmer (4') is allowed to move up and down when in the floating position.

9. The shaving apparatus as claimed in any one of the preceding claims, characterized in that the plate (40) receiving the long-hair trimmer (4') is lockable in its up and/or down movement in at least one position by a detent means (18) which holds the resilient bearing immovable and is adapted to bring its upper edge (18') into abutment with a lower edge (40') of the plate (40).

10. The shaving apparatus as claimed in claim 9, characterized in that the detent means (18) is secured to the lower portion (4'') of the slide means (15).

11. The shaving apparatus as claimed in claim 9 or claim 10, characterized in that the long-hair trimmer (4') is displaceable into a "trimming" position by the control switch (9), in which process the detent means (18) travels along a slope (20) provided in a slot (19) in a housing wall (126), causing the detent means (18) to be moved into a locking position in which the detent means (18) abuts the lower edge (40') of the plate (40), thereby preventing a downward movement of the long-hair trimmer (4'), with the long-hair trimmer (4') being unlocked automatically when the "trimming" position is left.

12. The shaving apparatus as claimed in any one of the preceding claims, characterized in that the long-hair trimmer (4') is pivotally mounted on an axle received in respective end members (55, 67) of the slide means (15) and the housing (1).

13. The shaving apparatus as claimed in claim 12, characterized in that the position of the pivotal long-hair trimmer (4') is variable in dependence on the actuating travel of the control switch (9) by means of a control device.

14. The shaving apparatus as claimed in claim 13, characterized in that the control device comprises a control rod (74) having its one end connected to an actuating member of the long-hair trimmer (4'), and its other end to a coulisse guideway (66) by direct or indirect means.

15. The shaving apparatus as claimed in claim 14, characterized in that the coulisse guideway (66) comprises at least a control disk (61) pivotally connected by means of a pin (62) to the lower end of the control rod (74) which is operatively associated with a cylinder (70) of the long-hair trimmer (4') by a hinge pin (69) secured to the control rod upper end, so that on a displacement of the slide means (15) and thus of the control rod (74) in upward direction, the cylinder (70) is turned downwards by an angle in the range of between 0° and 120°.

16. The shaving apparatus as claimed in claim 14, characterized in that the coulisse guideway (66) is comprised of a control disk (61) and at least three slot-shaped cam segments (66', 66'' and 66'''), whereof two slot-shaped cam segments (66', 66''') are of a straight-line configuration disposed in horizontally offset relation to each other, and are interconnected by the third, slot-shaped cam segment (66'') extending in a sloping fashion.

17. The shaving apparatus as claimed in claim 16, characterized in that the sloping cam segment (66'') extends at such an inclination relative to the longitudinal mid-plane of the shaving apparatus that the cylinder (70) or the long-hair trimmer (4') is adapted to pivot in an angular range of between 0° and 120°.

18. The shaving apparatus as claimed in claim 16, characterized in that the sloping cam segment (66'') of the coulisse guideway (66) is curved in such a fashion that the long-hair trimmer (4'), in moving up and down, is continually turned into the one or the other direction within an angular range.

19. The shaving apparatus as claimed in claim 16, characterized in that the control disk (61) is on one side connected with the control rod (74) through a pin (62), being on its other side slidably received in the slot-shaped cam segment (66', 66'', 66''') provided on the housing (1) or in an end member (67) of the housing (1) through a guide pin (65).

20. The shaving apparatus as claimed in one or several of the claims 15 to 19, characterized in that the control disk (61) has one side rotatably supported on a pin (63) in an end member (55) of the slide means (15).

21. The shaving apparatus as claimed in any one of the preceding claims, characterized in that the control switch (9) is coupled to a switch plate (10) which is adapted to be locked in at least one position by a detent device.

22. The shaving apparatus as claimed in claim 21, characterized in that the detent device is configured as a detent plate (92) pivotally connected to the switch plate (10) by a pin (83) and guided, through a second pin (94), in a slot-shaped curved coulisse (95) provided in the housing (1), such that a displacement of the switch plate (10) produces a rotary motion of the detent plate (92) within the coulisse (95), holding the long-hair trimmer (4') immovable in the "Off" position of the switch plate (10) and releasing the long-hair trimmer (4') in another position.

23. The shaving apparatus as claimed in any one of the preceding claims, characterized in that the long-hair trimmer (4') is arranged on a slide means (15) adjustably mounted in the housing (1) and bearing resiliently against the housing (1) by means of a spring (103) configured as a bow-type spring which in one position urges the long-hair trimmer (4') upward, urging it downward after overcoming dead center.

24. The shaving apparatus as claimed in claim 23, characterized in that the spring (103) has its one end secured to a pin (105) on the housing (1) while its other end takes support in a recess (108) provided in the slide means (15) in which it rolls along, the slide means (15) being adapted to be held immovable in a bottom position by a resilient locking means (111).

25. The shaving apparatus as claimed in any one of the preceding claims, characterized in that a long-hair trimmer head (116) receiving the long-hair trimmer (4') is resiliently mounted on the slide means (15).

26. The shaving apparatus as claimed in claim 25, characterized in that the long-hair trimmer head (116) is coupled to the slide means (15) by means of resilient locking hooks (122).

## Revendications

1. Rasoir électrique comprenant au moins un système de coupe de poils courts (2) disposé sur un boîtier (1) et au moins un commutateur de commande (9) monté coulissant sur le boîtier (1) et servant à déplacer verticalement une tondeuse (4') en direction du système de coupe de poils courts (2) à partir d'une position "Arrêt" à au moins une position de fonctionnement, caractérisé en ce que la tondeuse (4') est montée ou supporté élastiquement, en direction verticale, dans au moins une position de fonctionnement.

2. Rasoir selon la revendication 1, caractérisé en ce qu'un ressort (36) est prévu entre le commutateur de commande (9) et la tondeuse (4') pour maintenir la tondeuse (4') à une position d'utilisation où elle est déplaçable élastiquement à l'encontre de la pression du ressort (36).

3. Rasoir selon la revendication 1 ou 2, caractérisé en ce que la tondeuse (4') est disposée sur un coulisseau (13) prévu dans le boîtier (2) et qui est déplaçable indirectement ou directement par le commutateur de commande (9).

4. Rasoir selon une des revendications précédentes, caractérisé en ce qu'une plaque (40) recevant la tondeuse (4') est montée mobile, par une ou plusieurs parties de guidage (22), sur le coulisseau (15) déplaçable à différentes positions par le commutateur de commande (9).

5. Rasoir selon la revendication 4, caractérisé en ce qu'un seul ou plusieurs ressorts (36) sont disposés sur des tiges de guidage (35) et s'appuient par une extrémité sur la plaque (40) et par l'autre extrémité sur un contre-appui prévu sur le coulisseau (15).

6. Rasoir selon la revendication 4 ou 5, caractérisé en ce que la plaque (40) comporte au moins une partie crochue (27) par laquelle la plaque (40) est retenue à une position de fin de course.

7. Rasoir selon la revendication 6, caractérisé en ce que la plaque (40) comporte deux crochets (27) munis de surfaces de glissement qui, lors de l'insertion de la plaque (40) dans le coulisseau (15), peuvent être amenées en contact avec des surfaces de glissement prévues sur le coulisseau (15) et écartent ainsi les crochets, par le fléchissement de ceux-ci, à tel point que la plaque (40) peut être amenée à une position de retenue.

8. Rasoir selon la revendication 7, caractérisé en ce qu'une distance est prévue entre les deux contreappuis (124) et un bord (34) prévus respectivement sur la plaque (40) et le coulisseau (15), de sorte que la tondeuse (4'), lorsqu'elle occupe sa position de flottement, peut être relevée et abaissée sur cette distance.

9. Rasoir selon une des revendications précédentes, caractérisé en ce que la plaque (40), recevant la tondeuse (4'), est verrouillable à au moins une position sur le trajet de montée et/ou d'abaissement au moyen d'un verrou (18) qui bloque le montage élastique et dont le bord supérieur (18') peut être appliqué contre un bord inférieur (40') de la plaque (40).

10. Rasoir selon la revendication 9, caractérisé en ce que le verrou (18) est fixé à la partie inférieure (4'') du coulisseau (15).

11. Rasoir selon la revendication 9 ou 10, caractérisé en ce que la tondeuse (4') est déplaçable par coulissement à une position "Coupe" par le commutateur de commande (9), mouvement au cours duquel le verrou (18) se déplace le long d'une rampe (20) - prévue dans une fente 19 - d'une paroi de boîtier (126), de sorte que le verrou (18) est amené à une position d'arrêt à laquelle il est appliqué contre le bord inférieur (40') de la plaque (40), en empêchant ainsi un mouvement d'abaissement de la tondeuse (4'), tandis que, lors d'un déplacement à partir de la position "Coupe", la tondeuse (4') est automatiquement déverrouillée.

12. Rasoir selon une des revendications précédentes, caractérisé en ce que la tondeuse (4') est montée basculante sur un axe supporté dans des parties latérales (55, 67) du coulisseau (15) ainsi que du boîtier (1).

13. Rasoir selon la revendication 12, caractérisé en ce que la position de la tondeuse basculante (4') est modifiable par un dispositif de commande en fonction du trajet de déplacement du commutateur de commande (9).

14. Rasoir selon la revendication 13, caractérisé en ce que le dispositif de commande comprend une tige de commande ou bielle (74) raccordée indirectement ou directement à une partie de positionnement de la tondeuse (4') par l'une de ses extrémités et à un guide à coulisse (66) par son autre extrémité.

15. Rasoir selon la revendication 14, caractérisé en ce que le guide à coulisse (66) comprend au moins une came (61) articulée par un axe (62) à l'extrémité inférieure de la bielle (57), laquelle est reliée fonctionnellement à un cylindre (70) de la tondeuse (4') par son axe d'articulation (69) fixé à son extrémité supérieure, de manière que lorsque le coulisseau (15) et par suite la bielle (74) sont déplacés vers le haut, le cylindre (70) soit tourné vers le bas sur un angle compris entre 0° et 120°.

16. Rasoir selon la revendication 14, caractérisé en ce que le guide à coulisse (66) comprend une came (61) et au moins trois portions de guidage (66', 66'' et 66''') en forme de fentes, dont deux portions de guidage (66', 66''') en forme de fentes sont rectilignes, mutuellement décalées horizontalement et reliées entre elles par la troisième portion de guidage (66'') en forme de fente, laquelle est orientée obliquement.

17. Rasoir selon la revendication 16, caractérisé en ce que la portion de guidage oblique (66'') possède une inclinaison telle, par rapport au plan longitudinal médian du rasoir, que le cylindre (70) ou la tondeuse (4') puisse être tourné ou basculé dans une plage angulaire comprise entre 0° et 120°.

18. Rasoir selon la revendication 16, caractérisé en ce que la portion de guidage oblique (66'') du guide à coulisse (66) est incurvée de manière que la tondeuse (4') soit constamment tournée dans un sens ou dans l'autre, dans une plage angulaire, lors de son mouvement de montée et d'abaissement.

19. Rasoir selon la revendication 16, caractérisé en ce que la came (61) est d'une part reliée par un axe (62) à la bielle (74) et d'autre part reçue coulissante, par une tige de guidage (65), dans les portions de guidage (66', 66'', 66''') en forme de fentes prévues sur le boîtier (1) ou sur une partie latérale (67) du boîtier (1).

20. Rasoir selon une ou plusieurs des revendications 15 à 19, caractérisé en ce que, par un coté, la came (61) est montée rotative dans une partie latérale (55) du boitier (1) par un tourillon (63).

21. Rasoir selon une des revendications précédentes, caractérisé en ce que le commutateur de commande (9) est couplé à une plaque de commutateur (10) qui est immobilisable à au moins une position par un dispositif de verrouillage.

22. Rasoir selon la revendication 21, caractérisé en ce que le dispositif de verrouillage est réalisé comme un disque de verrouillage (92) articulé sur la plaque de commutateur (10) par un pivot (83) et guidé par un second pivot (94) dans une coulisse courbe (95) en forme de fente prévue dans le boîtier (1), de manière que lors d'un déplacement de la plaque de commutateur (10), le disque de verrouillage (92) effectue un mouvement rotatif par l'intermédiaire de la coulisse (95) et immobilise la tondeuse (4') à la position "Arrêt" de la plaque de commutateur (10), tandis qu'il libère la tondeuse (4') à une autre position.

23. Rasoir selon une des revendications précédentes, caractérisé en ce que la tondeuse (4') est disposée sur un coulisseau (15) monté déplaçable dans le boîtier (1) et s'appuyant élastiquement sur ce boîtier par l'intermédiaire d'un ressort en archet (103) qui, dans une position, fait glisser la tondeuse (4') vers le haut et, après dépassement d'une position de point mort, la fait glisser vers le bas.

24. Rasoir selon la revendication 23, caractérisé en ce que le ressort (103) est fixé par une extrémité sur un axe (105) du boîtier (1) et s'appuie par son autre extrémité dans une échancrure (108) prévue dans le coulisseau (15) et dans laquelle ce ressort effectue un mouvement de roulement, le coulisseau (15) étant immobilisable, à une position inférieure, par un élément d'immobilisation (111) ayant la flexibilité d'un ressort.

25. Rasoir selon une des revendications précédentes, caractérisé en ce qu'une tête de tondeuse (116), recevant la tondeuse (4'), est disposée élastiquement sur le coulisseau (15).

26. Rasoir selon la revendication 25, caractérisé en ce que la tête de tondeuse (116) est couplée au coulisseau (15) au moyen de crochets de verrouillage (122) ayant la flexibilité d'un ressort.
